# EUROPÄISCHE PATENTSCHRIFT

(11) **EP 2 558 211 B1**
(45) Veröffentlichungstag und Bekanntmachung des Hinweises auf die Patenterteilung: **24.02.2021**
(21) Anmeldenummer: 11710765.6
(22) Anmeldetag: 23.03.2011
(51) Int. Cl.: B02C 13/28

(54) **SCHLAGLEISTE FÜR EINEN PRALLBRECHER, INSBESONDERE EINEN ROTATIONSPRALLBRECHER**
BEATER BAR FOR AN IMPACT CRUSHER, IN PARTICULAR A ROTARY IMPACT CRUSHER
BATTOIR DESTINÉ À UN CONCASSEUR À PERCUSSION, EN PARTICULIER UN CONCASSEUR À PERCUSSION ROTATIF

(30) Priorität: 16.04.2010 DE 102010016498
(43) Veröffentlichungstag der Anmeldung: 20.02.2013
(73) Patentinhaber: Betek GmbH & Co. KG, 78733 Aichhalden (DE); Kleemann GmbH, 73037 Göppingen (DE)
(72) Erfinder: MOOSMANN, Bernhard, 78713 Schramberg-Waldmössingen (DE); MEIER, Jochen, 72584 Hülben (DE); KUEHNLE, Thomas, 73230 Kirchheim unter Teck (DE)
(74) Vertreter: Herrmann, Jochen
(86) Internationale Anmeldenummer: PCT/EP2011/054478
(87) Internationale Veröffentlichungsnummer: WO 2011/128195

(56) Entgegenhaltungen:
- GB-A- 2 202 463
- US-A- 6 089 480
- US-A1- 2008 203 202

## Beschreibung

Die Erfindung betrifft eine Schlagleiste für einen Gesteinsprallbrecher, insbesondere einen Rotationsprallbrecher.

Aus der EP 0 581 758 B1 ist ein Rotationsprallbrecher bekannt, der mit mehreren Schlagleisten ausgerüstet ist. Die Schlagleiste umfasst dabei einen Träger, der über eine Keilklemme an einer Spannpratze verspannbar ist. Damit lässt sich die Schlagleiste auswechselbar an dem Rotor des Rotationsprallbrechers fixieren. Der Träger weist eine, in Werkzeug-Vorschubrichtung weisende Sitzfläche auf, auf die mehrere Schneidelemente aufgesetzt und in Längsrichtung der Schlagleiste aneinandergereiht werden können. Dabei sind die Schneidelemente zunächst lose auf den Träger aufgelegt. Sobald die Keilverbindung angespannt wird, werden auch die Schneidelemente unverlierbar am Träger fixiert. Wenn eines oder mehrere der Schneidelemente verschlissen sind, muss die Spannverbindung gelöst werden. Dann können die jeweiligen Schneidelemente durch unverschlissene Schneidelemente ersetzt werden. Diese bekannte Art der Fixierung der Schneidelemente an dem Träger hat sich in der Praxis als ungeeignet erwiesen. Insbesondere wenn die zu wartende Schlagleiste sich in einer unteren Position des Rotors befindet, können die Schneidelemente nach dem Lösen der Spannverbindung unkontrolliert herunterfallen und müssen dann mühsam wieder aufgesammelt und auf den Träger aufgefädelt werden. Weiterhin müssen die Kontaktflächen des Trägers und der Schneidelemente sehr präzise aufeinander abgestimmt sein, um eine spaltfreie Verbindung zu ermöglichen. Da die als Sinterteile ausgebildeten Schneidelemente nur in einem gewissen Toleranzband fertigbar sind, kann die spaltfreie Zuordnung zum Träger nie vollständig garantiert werden, so dass dann ein häufiger Bruch der Schneidelemente auftritt.

Eine weitere Schlagleiste ist aus der DE 23 43 691 bekannt. Dabei sind auf einem Träger drei Hartmetallplatten befestigt. Auch hierbei kommt eine Schraubverbindung zum Einsatz, die die Hartmetallplatten in Ausnehmungen des Trägers verspannt. Eine ähnliche Anordnung ist auch aus der DE 295 21 050 U1 bekannt, bei der der Träger der Schlagleiste eine schwalbenschwanzförmige Nut aufweist, in die das leistenförmige Schneidelement mit einem schwalbenschwanzförmigen Steckansatz einschiebbar ist. Bei solchen Schlagleisten besteht häufig die Gefahr, dass aufgrund einer punktuellen starken Schlagbeanspruchung ein Leistenbruch auftritt. Dann muss das gesamte Schneidelement kostenaufwändig getauscht werden.

Die DE 16 58 400 U1 zeigt eine weitere Schlagleiste, bei der an einem Träger ein sich über die gesamte Breite der Schlagleiste erstreckender Hartmetallblock verlötet ist.

Aus der GB 2 202 463 ist ein Prallbrecher bekannt, welcher innerhalb des Gehäuses eine Hauptwelle besitzt, auf der ein Drehkörper mit fest angebrachten Schlegeln gehalten ist. Die Schlegel zerkleinern Gesteinstücke und bringen sie zum Fliegen, wobei am äußeren Ende eines jeden Schlegels eine Mehrzahl von Hartmetallplättchen befestigt, sowie lösbar an diesem Ende gehalten werden. Durch eine Rückprallplatte werden die Gesteinstücke zerkleinert und zurückgeworfen.

Es ist Aufgabe der Erfindung, eine widerstandsfähige Schlagleiste bereit zu stellen, die einfach zu warten ist.

Diese Aufgabe der Erfindung wird mit einer
Schlagleiste für einen Prallbrecher, insbesondere einen Rotationsprallbrecher mit einem Träger gelöst, welche eine Ausnehmung aufweist, wobei in der Ausnehmung ein oder mehrere Schneideinsätze auswechselbar befestigt sind, wobei der Schneidsatz einen Schneidelementhalter aufweist, mit dem mehrere Schneidelemente bestehend aus einem Hartstoff verbunden sind, wobei der Schneidelementhalter eine rückwärtige, entgegengesetzt zur Werkzeug-Vorschubrichtung verlaufende Anlagefläche aufweist, über die ein einteilig an den Schneidelementhalter angeformter Befestigungsansatz vorsteht, und wobei die Schneidelemente quer zur Werkzeug-Vorschubrichtung nebeneinander angeordnet sind und eine Schneidkante bilden.

Der Befestigungsansatz ist bevorzugt mit einer Gewindeaufnahme versehen. Dieser Schneideinsatz lässt sich einfach und schnell an einem Träger einer Schlagleiste verbauen. Hierzu muss der Schneideinsatz lediglich mit seinen angeformten Befestigungsansätzen in dafür vorgesehene Befestigungsaufnahmen des Trägers eingesetzt werden. Dann kann der Schneideinsatz über die Gewindeaufnahmen des Befestigungsansatzes mit dem Träger verschraubt werden. Die Befestigungsansätze stellen die Befestigungsschrauben dabei von während des Werkzeugeinsatzes einwirkenden Querkräften frei. Damit wird eine stabile Ankopplung des Schneideinsatzes am Träger verwirklicht. Im Schadensfall kann der Schneideinsatz einfach getauscht werden, indem die Gewindeverbindungen gelöst und dann der Schneidelementhalter vom Träger abgenommen wird. Er lässt sich dann gegen einen neuen, unverschlissenen Schneideinsatz tauschen.

Der Befestigungsansatz lässt sich dann einfach und maßlich präzise fertigen, wenn vorgesehen ist, dass er einen quadratischen oder rechteckförmigen Querschnitt aufweist.

Vorzugsweise steht die Mittellängsachse der Gewindeaufnahme vertikal zu der Anlagefläche, so dass die durch die Befestigungsschraube induzierten Kräfte direkt in die Anlagefläche übergeleitet werden. Es hat sich gezeigt, dass dadurch eine sehr stabile und Bruch ungefährdete Ankopplung des Schneidansatzes möglich wird.

Zur Bildung der Schneidkante werden zwei oder mehrere Schneidelementhalter verbaut. Diese wiederum tragen zwei oder mehrere Schneidelemente. Die Schneidelementhalter bilden somit einheitlich handhabbare Baugruppen, die mit geringem Zeitaufwand an dem Träger sicher anbaubar sind, um die Schneidkante zu bilden. Wenn verschleißbedingt ein Schneidelement seine Verschleißgrenze erreicht hat, so kann der Schneidelementhalter, der dieses Schneidelement trägt, unabhängig von den anderen Schneidelementhaltern ausgebaut und getauscht werden. Damit lässt sich die Wartung zeitoptimiert, wirtschaftlich und sicher durchführen.

Gemäß einer bevorzugten Erfindungsvariante ist es vorgesehen, dass die Schneidelemente stoffschlüssig mit dem Scheidelementhalter verbunden, insbesondere mit diesem verlötet, sind. Damit wird eine spaltfreie, nicht bruchgefährdete Zuordnung zwischen den Schneidelementen und dem Schneidelementhalter geboten.

Eine bevorzugte Erfindungsausgestaltung ist derart, dass die Ausnehmung mit einer Stützfläche und einer dazu im Winkel stehenden Auflagefläche aufweist, wobei die Stützfläche in Werkzeug-Vorschubrichtung weist, dass die Anlagefläche an dieser Stützfläche abgestützt ist, und dass der Schneidelementhalter mit einem an die Anlagefläche anschließenden Boden an der Auflagefläche flächig aufsitzt. Der Erfinder hat erkannt, dass während des Werkzeugeingriffes ein variierender Kraftverlauf auftritt. Die Stützfläche und die Auflagefläche fangen diese Bearbeitungskräfte zuverlässig auf und leiten sie in den Träger ab, so dass der Schneidelementhalter stets sicher fixiert ist.

Eine mögliche Erfindungsalternative ist derart, dass der Schneidelementhalter mit dem Träger mittels wenigstens einem Befestigungsansatz verbunden ist, der in eine Befestigungsaufnahme eingesetzt ist, und dass der Befestigungsansatz eine Gewindeaufnahme aufweist, die in Flucht zu einer Schraubaufnahme steht, die in die Befestigungsaufnahme mündet. Dabei kann der Befestigungsansatz am Schneidelementhalter und die Befestigungsaufnahme am Träger angeordnet sein (oder umgekehrt). Der Befestigungsansatz stützt sich bei Querkräften in der Befestigungsaufnahme ab und leitet über diesen Stützbereich die Kräfte über. Damit sind die Befestigungsschrauben, die den Schneidelementhalter mit dem Träger verbinden, von Querkräften freigestellt. Mit dieser einfachen Maßnahme wird eine deutlich verbesserte Kraftableitung möglich.

Wenn vorgesehen ist, dass die Schneidelementhalter in einer Vormontagestellung an dem Träger positionierbar sind, in der sie relativ zueinander verstellbar sind, dann können die Schneidelementhalter in der Vormontagestellung spielfrei gegeneinander geschoben werden und dann abschließend fixiert werden. Dadurch lassen sich die Schneidelemente spielfrei aneinander schieben, wodurch in den Verbindungsstellen während des Werkzeugeinsatzes keine schädlichen Querkräfte wirksam werden können.

Zur Verwirklichung dieser Ausgestaltung sieht eine erfindungsgemäße Schlagleiste vor, dass der Befestigungsansatz mit Spiel in der Befestigungsaufnahme eingesetzt ist, und dass bei gelöster Verbindung, vorzugsweise eine Gewindeverbindung, der Schneidelementhalter in Richtung der Schneidkanten-Längsrichtung begrenzt verstellbar ist.

Wenn vorgesehen ist, dass der Träger Schraubaufnahmen aufweist, die ausgehend von der, entgegengesetzt zur Werkzeug-Vorschubrichtung weisenden Rückseite in den Träger eingebracht sind, und dass durch die Schraubaufnahmen Befestigungsschrauben hindurchgeführt und in den Schneidelementhalter eingeschraubt sind, dann ist der Schraubenkopf verschleißgeschützt auf der Rückseite des Trägers positioniert. Die Befestigungsschraube kann dann im Bedarfsfall stets zuverlässig gelöst werden. Wenn zudem vorgesehen ist, dass die Befestigungsschraube in eine als Sackloch ausgebildete Gewindeaufnahme des Schneidelementhalters eingeschraubt ist, dann ist zudem die Gewindeaufnahme geschützt untergebracht und es kann kein Brechgut in den Gewindebereich vordringen, die die Gewindeverbindung blockieren würde.

Um den Verschleiß des Trägers zu minimieren, sieht eine Erfindungsvariante vor, dass der Schneidelementhalter radial außenliegend entgegengesetzt zur Werkzeug-Vorschubrichtung eine Spanableitfläche aufweist, die bündig in eine Ableitfläche des Trägers übergeht. Damit ist der Träger hier von dem Schneidelementhalter überdeckt und vor dem zu brechenden Gesteinsmaterial geschützt.

Eine erfindungsgemäße Schlagleiste kann derart sein, dass an den Schneidelementhalter quer zur Werkzeug-Vorschubrichtung eine Frontfläche eines Basisteils des Trägers anschließt, und dass an das Basisteil, dem Schneideinsatz abgekehrt, eine Prallschwinge angeschlossen ist. Es hat sich gezeigt, dass mit der erfindungsgemäßen Bestückung der Schlagleiste mit Schneidelementen zunächst der Verschleiß im Bereich der Schneidkante optimiert wird. Dadurch stellt sich dann auch überraschender Weise ein verringerter Verschleiß der Prallschwinge ein.

Eine besonders bevorzugte Variante einer Schlagleiste sieht vor, dass der Schneidelementhalter einen Boden aufweist, der rechtwinklig an die Anlagefläche anschließt. Mit dem Boden und der Anlagefläche kann der Schneideinsatz an korrespondierenden Auflageflächen des Trägers optimal abgestützt werden.

Wenn vorgesehen ist, dass der Schneidelementhalter eine entgegengesetzt zur Werkzeug-Vorschubrichtung geneigt verlaufende Sitzfläche einer Schneidelementaufnahme aufweist, an der die Schneidelemente mit einem Stützabschnitt flächig angekoppelt sind, so wird zum einen eine einfach fertigbare Geometrie des Schneidelementhalters gewährleistet. Zum anderen trägt die geneigt verlaufende Sitzfläche dem variierenden Kraftverlauf während des Werkzeugeingriffes in optimaler Weise Rechnung und dient somit zur zuverlässigen Abstützung des Schneidelementes. Das Schneidelement kann insbesondere auf der Sitzfläche aufgelötet werden, um eine spielfreie Verbindung zu gewährleisten.

Ein weiterer Verschleißschutz des Schneideinsatzes kann dadurch bewirkt werden, dass der Schneidelementhalter einen Aufnahmebereich aufweist, an dem mehrere Verschleißschutzplatten aus Hartstoff in Schneideinsatz-Längsrichtung aneinandergereiht sind, wobei die Verschleißschutzplatten unmittelbar an die Schneidelemente anschließen. Dadurch dass mehrere Verschleißschutzplatten verwendet sind, wird eine segmentierte Bauweise verwirklicht, die eine deutliche verringerte Bruchgefahr für die Verschleißschutzplatten bewirkt. Über die Aneinanderreihung der Verschleißschutzplatten, die insbesondere spaltfrei erfolgen sollte, wird verhindert, dass unzulässige Querkräfte auf die Verschleißschutzplatten einwirken und diese dadurch brechen können. Da die Verschleißschutzplatten unmittelbar an die Schneidelemente anschließen, wird eine Auswaschung des Bereiches unterhalb der Schneidelemente durch die Verschleißschutzplatten zuverlässig verhindert.

Hierbei kann es vorteilhafter Weise vorgesehen sein, dass pro Schneidelement jeweils zwei Verschleißschutzplatten verbaut sind, wobei die Schneidelemente in Schneideinsatz-Längsrichtung eine doppelt so große Breite aufweisen, wie die Verschleißschutzplatten.

Eine erfindungsgemäße Schlagleiste kann dadurch gekennzeichnet sein, dass die Schneidelemente im Querschnitt dreieckförmige ausgebildet sind, und eine in Werkzeug-Vorschubrichtung weisende Prallfläche und eine dazu im Winkel stehende, sich entgegengesetzt zur Werkzeug-Vorschubrichtung erstreckende Freifläche aufweisen und dass zwischen der Freifläche und der in Werkzeug-Vorschubrichtung weisenden Vorschubnormalen ein Freiwinkel derart eingeschlossen ist, dass die Freifläche von der Schneidkante in Richtung entgegengesetzt zur Werkzeug-Vorschubrichtung abfällt. Mit dieser Bauweise wird eine selbstschärfende Geometrie für das Schneidelement bewirkt. Dabei bleibt auch bei einer verschleißbedingten Abnutzung der Schneidelemente eine scharfkantige Schneidengeometrie erhalten.

Die Erfindung wird im Folgenden anhand eines in den Zeichnungen dargestellten Ausführungsbeispieles näher erläutert. Es zeigen:
- Figur 1: eine Schlagleiste in perspektivischer Seitenansicht,
- Figur 2: die Schlagleiste gemäß Figur 1 in perspektivischer Rückansicht,
- Figur 3: einen Schneideinsatz in perspektivischer Teildarstellung, der mit der Schlagleiste gemäß den Figuren 1 und 2 verbaubar ist,
- Figur 4: den Schneideinsatz gemäß Figur 3 in Seitenansicht,
- Figur 5: den Schneideinsatz gemäß Figur 4 in Frontansicht und
- Figur 6: den Schneideinsatz gemäß den Figuren 3 bis 5 in perspektivischer Rückansicht.

Figur 1 zeigt eine Schlagleiste, die einen Träger 10 aufweist. Der Träger 10 weist ein Basisteil 11 auf, das eine in Werkzeug-Vorschubrichtung (V) weisende Frontfläche 12 bildet. An das Basisteil 11 schließt sich seitlich ein Unterteil 13 an, wobei die Prallschwinge 13 eine zur Frontfläche 12 geneigte Oberfläche aufweist. Der Prallschwinge 13 abgewandt trägt das Basisteil 11 einen Ansatz, in den eine Ausnehmung 18 in Form einer Ausfräsung eingearbeitet ist. Diese Ausnehmung 18 bildet eine Stützfläche 18.2 und eine dazu im Winkel stehende Auflageflächen 18.1. Die in Werkzeug-Vorschubrichtung (V) weisende Stützfläche 18.2 geht in eine Ableitfläche 19 über. Rückseitig weist der Träger 10 Vorsprünge 15 auf, die zur Fixierung an einem Rotor eines Rotationsprallbrechers verwendet werden. Beidseitig der Vorsprünge 15 sind Stützflächen 14 vorgesehen. Im Bereich der Prallschwinge 13 bildet der Träger 10 eine Sitzfläche 17. Diese ist im Winkel zu der rückseitigen Stützfläche 14 angeordnet. Mittels der Stützfläche 14 und der Sitzfläche 17 kann der Träger 10 am Rotor zuverlässig abgestützt werden. Wie Figur 1 erkennen lässt, sind in die Ausnehmung 18 vier Schneideinsätze 20 eingebaut, die in Längserstreckung des Trägers 10 nebeneinanderliegend angeordnet sind.

Figur 2 zeigt die Anordnung gemäß Figur 1 in perspektivischer Rückansicht. Wie diese Darstellung erkennen lässt, sind rückseitig drei Vorsprünge 15 an das Basisteil 11 angeformt, die über Nuten voneinander getrennt sind. Ausgehend von der Rückseite des Trägers 10 sind Befestigungsaufnahmen 16 in Form von Bohrungen in den Träger 10 eingebracht. Diese Bohrungen münden in der Auflagefläche 18.2 der Ausnehmung 18. Durch die Befestigungsaufnahme 16 können Befestigungsschrauben 16.1 hindurchgeführt und in die Schneideinsätze 20 eingeschraubt werden, wie dies später näher erläutert wird.

Wie Figur 3 erkennen lässt, umfasst der Schneideinsatz 20 einen Schneidelementhalter 21, an dem Schneidelemente 23 und Verschleißplatten 22 befestigt sind. Der Schneidelementhalter 21 besitzt eine vertikale Anlagefläche 21.8, an die sich über eine Abschrägung 21.10 ein Boden 21.1 anschließt. Im montierten Zustand stützt sich der Boden 21.1 auf der Auflagefläche 18.1 des Trägers 10 und die Anlagefläche 21.8 an der Stützfläche 18.2 ab. Die Abschrägung 21.10 garantiert eine zuverlässige Anlage an der Stützfläche 18.2 beziehungsweise der Auflageflächen 18.1. Der Boden 21.1 geht frontseitig in einen geschrägt verlaufenden Übergangsabschnitt 21.2 über. An den Übergangsabschnitt 21.2 schließt sich eine Frontfläche 21.3 an, die gegenüber dem in Vorschubrichtung verlaufendem Boden 21.1 im Winkel größer 90° angestellt ist. Besonders bevorzugt ist dieser Anstellwinkel im Bereich zwischen 95° und 120° gewählt, um eine verschleißgünstige Geometrie zu ermöglichen. Oberhalb der Frontfläche 21.3 schließt sich eine Ausfräsung 21.5 an, in die die Verschleißschutzplatten 22 eingesetzt sind. Dabei ist die Ausfräsung 21.5 so dimensioniert, dass die Oberflächen der Verschleißschutzplatten 22 bündig in die Frontfläche 21.3 übergehen. Die Ausfräsung bildet eine Anlagefläche 21.4, an der die Verschleißschutzplatten 22 ausgerichtet werden können. Hierdurch wird eine vereinfachte Fertigung möglich. Die Verschleißschutzplatten 22 werden rückseitig in der Ausfräsung 21.5 mittels Hartlot festgelötet.

An die Ausfräsung 21.5 schließt eine Sitzfläche 21.6 an. Diese Sitzfläche 21.6 ist entgegengesetzt zur Werkzeug-Vorschubrichtung V und zur Rückseite des Schneideinsatzes 20 hin geneigt. Das Schneidelement 23 kann mit einem flächigen Stützabschnitt 23.6 auf der Sitzfläche 21.6 festgelötet werden. Dabei ist das Schneidelement 23 so dimensioniert, dass es mit einem unterseitigen Vorsprung 23.4 die zugekehrte Stirnseite der Verschleißschutzplatte 22 überdeckt, wobei eine frontseitige Prallfläche 23.3 bündig in die Frontseite der Verschleißschutzplatten 22 übergeht. Dieser spaltfreie und bündige Übergang verhindert, dass Brechgut eindringt und unzulässige Schubkräfte auf die Schneidelemente 23 und die Verschleißschutzplatten 22 ausübt. Solche Schubkräfte würden die aus Hartmetall bestehenden Verschleißschutzplatten 22 beziehungsweise die Schneidelemente 23 einer Bruchgefahr aussetzen. Die Prallfläche 23.3 verläuft geneigt und weist in Werkzeug-Vorschubrichtung V. Die Prallfläche 23.3 schließt mit einer Freifläche 23.1 einen Winkel < als 90° ein, wobei im Übergangsbereich zwischen der Freifläche 23.1 und der Prallfläche 23.3 eine Schneide 23.2 gebildet ist. Die Freifläche 23.1 wiederum geht bündig in eine Ableitfläche 21.7, des Schneidelementhalters 21 über.

Figur 47 zeigt, dass die Schneidelemente 23 seitlich mit in Werkzeug-Vorschubrichtung V verlaufenden Seitenflächen 23.5 versehen sind. Über diese Seitenflächen 23.5 können die Schneidelemente 23 spaltfrei bündig aneinander gereiht werden. Pro Schneidelement 23 sind jeweils zwei Verschleißschutzplatten 22 verbaut, wobei die beiden Verschleißschutzplatten 22 eine Gesamtbreite aufweisen, die der Bereite des Schneidelementes 23 entspricht.

Wie Figur 5 erkennen lässt, sind bevorzugt acht Schneidelemente 23 an einem Schneidelementhalter 21 befestigt. Dementsprechend sind sechzehn Verschleißschutzplatten 22 verwendet.

Die Figuren 4 und 5 lassen erkennen, dass an dem Schneidelementhalter 21 rückseitig drei Befestigungsansätze 21.9 über die Anlagefläche 21.8 vorstehen. Die Befestigungsansätze sind im Querschnitt quadratisch ausgebildet und von einer sacklochartigen Gewindeaufnahme 24 durchdrungen, wie dies insbesondere die Figur 4 veranschaulicht. Die Gewindeaufnahme 24 endet hinter den Verschleißschutzplatten 22 im Schneidelementhalter 21. Die Gewindeaufnahme 24 weist eine Mittellängsachse M auf, die fluchtend zu der Befestigungsaufnahme 16 des Trägers 10 angeordnet werden kann. Der Träger 10 weist hier pro Schneideinssatz 20 drei Ausnehmungen auf, die eine zu den Befestigungsansätzen 21.9 korrespondierende quadratische Querschnittform aufweisen. Dabei sind die Innenabmessungen dieser Ausnehmungen geringfügig größer gewählt, als die Außenabmessungen des Befestigungsansatzes 21.9. Auf diese Weise entsteht ein Spiel, das eine begrenzte Verstellung des Schneideinsatzes 20 gegenüber dem Träger 10 ermöglicht, wenn sich der Schneideinsatz 20 in einer nicht fixierten Vormontageposition befindet.

Figur 4 lässt weiterhin erkennen, dass die Ableitfläche 21.7 bündig in die Freifläche 23.1 übergeht. Die Freifläche 23.1 verläuft beginnend von der Schneide 23.2 in Richtung entgegengesetzt zur Vorschubrichtung geneigt und steht im Winkel α zu der, in Werkzeug-Vorschubrichtung V verlaufenden Vorschubnormalen hin. Auf diese Weise wird eine selbstschärfende Geometrie gewährleistet, die die Funktionsfähigkeit der scharfkantigen Schneide 23.2 aufrechterhält.

Zur Montage der Schneideinsätze 20 werden diese mit ihren Befestigungsansätzen 21.9 in die korrespondierenden Ausnehmungen 18 im Träger 10 eingesetzt. Anschließend werden von der Rückseite des Trägers 10 her die Befestigungsschrauben 16.1 durch die Befestigungsaufnahmen 16 hindurchgeführt und in die Gewindeaufnahme 24 der Schneidelementhalter 21 eingeschraubt. Dabei werden die Befestigungsschrauben 16.1 noch nicht angespannt, so dass sich die Schneideinsätze 20 in einer Vormontageposition befinden. Anschließend werden die Schneideinsätze 20 in Längsrichtung L (siehe Figur 5) der Schneideinsätze 20 auf der Stützfläche 18.2 und der Auflagefläche 18.1 gegeneinander geschoben, so dass sie spaltfrei aneinander liegen. Die Verschiebebewegung wird durch das Spiel zwischen den Befestigungsansätzen 21.9 und den Ausnehmungen im Träger 10 ermöglicht. Wenn die Schneideinsätze 20 aneinander geschoben sind, können die Befestigungsschrauben 16 mit dem vorgeschriebenen Drehmoment angespannt werden und die Schneideinsätze 20 sind dann sicher am Träger 10 befestigt.

Während des Betriebseinsatzes tritt, bedingt durch den Kontakt mit den zu zertrümmernden Gesteinsmaterialien, ein Verschleiß der Schneide 23.2 der Schneidelemente 23 auf. Dabei werden die Schneidelemente 23 in Höhenrichtung (also quer zur Vorschubrichtung V) verschlissen. Wie Figur 4 deutlich veranschaulicht, ist die Querschnittsform der Schneidelemente 23 dreieckförmig gewählt, so dass im Bereich der Schneide 23.2 ein hoher Hartstoffanteil positioniert ist. Auf diese Weise wird materialoptimiert eine lange Standzeit ermöglicht.

Wenn nun die Schneidelemente 23 ihre Verschleißgrenze erreicht haben, kann der Schneideinsatz 20 problemlos ausgetauscht werden. Dabei müssen lediglich die jeweiligen Befestigungsschrauben 16 gelöst und der Schneideinsatz 20 gegen einen unverschlissenen Schneideinsatz 20 getauscht werden. Mitunter kann es bei unzulässigen Einsatzbedingungen vorkommen, dass ein Schneidelement 23 eines Schneideinsatzes 20 vorzeitig bricht. Dann kann dieser Schneideinsatz 20 leicht ausgetauscht werden. Hierzu müssen lediglich die Befestigungsschrauben 16.1 aller Schneideinsätze 20 gelöst, die Schneideinsätze 20 auseinander geschoben und dann der schadhafte Schneideinsatz 20 ausgebaut werden. Ein neuer Schneideinsatz 20 kann angebaut, die Schneideinsätze 20 wieder aneinander geschoben und die Befestigungsschrauben 16 verspannt werden. Diese Wartungsarbeiten können einfach und gefahrlos durchgeführt werden, da die Schneideinsätze 20 kompakte kleine Baugruppen bilden, die ein geringes Eigengewicht aufweisen und leicht gehandelt werden können.

## Patentansprüche

1. Schlagleiste für einen Prallbrecher, insbesondere einen Rotationsprallbrecher mit einem Träger (10), welcher eine Ausnehmung (18) aufweist, wobei in der Ausnehmung (18) ein oder mehrere Schneideinsätze (20) auswechselbar befestigt sind, wobei der Schneidsatz (20) einen Schneidelementhalter (21) aufweist, mit dem mehrere Schneidelemente (23) bestehend aus einem Hartstoff verbunden sind, wobei der Schneidelementhalter (21) eine rückwärtige, entgegengesetzt zur Werkzeug-Vorschubrichtung (V) verlaufende Anlagefläche (21.8) aufweist, über die ein einteilig an den Schneidelementhalter (21) angeformter Befestigungsansatz (21.9) vorsteht, **dadurch gekennzeichnet dass** die Schneidelemente (23) quer zur Werkzeug-Vorschubrichtung (V) nebeneinander angeordnet sind und eine Schneidkante bilden.

2. Schlagleiste nach Anspruch 1,
**dadurch gekennzeichnet,**
**dass** die Schneidelemente (23) stoffschlüssig mit dem Schneidelementhalter (21) verbunden sind.

3. Schlagleiste nach Anspruch 1 oder Anspruch 2,
**dadurch gekennzeichnet,**
**dass** die Ausnehmung (18) eine Stützfläche (18.2) und eine dazu im Winkel stehenden Auflagefläche (18.1) aufweist, wobei die Stützfläche (18.2) in Werkzeug-Vorschubrichtung (V) weist,
**dass** die Anlagefläche (21.8) an der Stützfläche (18.2) abgestützt ist, und dass der Schneidelementhalter (21) mit einem an die Anlagefläche (21.8) anschließenden Boden an der Auflagefläche (18.1) flächig aufsitzt.

4. Schlagleiste nach einem der Ansprüche 1 bis 3,
**dadurch gekennzeichnet,**
**dass** der Schneidelementhalter (21) mit dem Träger (10) mittels wenigstens einem Befestigungsansatz (21.9) verbunden ist, der in eine Befestigungsaufnahme eingesetzt ist.

5. Schlagleiste nach Anspruch 4,
**dadurch gekennzeichnet,**
**dass** der Befestigungsansatz (21.9) eine Gewindeaufnahme (24) aufweist, die in Flucht zu einer Schraubaufnahme (16.1) steht, die in die Befestigungsaufnahme mündet.

6. Schlagleiste nach einem der Ansprüche 1 bis 5,
**dadurch gekennzeichnet,**
**dass** die Schneidelementhalter (21) in einer Vormontagestellung an dem Träger (10) positionierbar sind, in der sie relativ zueinander verstellbar sind.

7. Schlagleiste nach einem der Ansprüche 4 bis 6,
**dadurch gekennzeichnet,**
**dass** der Befestigungsansatz (21.9) mit Spiel in der Befestigungsaufnahme eingesetzt ist, und
**dass** bei gelöster Gewindeverbindung der Schneidelementhalter (21) in Richtung der Schneidkanten-Längsrichtung (L) begrenzt verstellbar ist.

8. Schlagleiste nach einem der Ansprüche 1 bis 7,
**dadurch gekennzeichnet,**
**dass** der Träger (10) Schraubaufnahmen (16) aufweist, die ausgehend von der entgegensetzt zur Werkzeug-Vorschubrichtung (V) weisenden Rückseite in den Träger (10) eingebracht sind, und
**dass** durch die Schraubaufnahmen (16) Befestigungsschrauben (16.1) hindurchgeführt und in den Schneidelementhalter (21) eingeschraubt sind.

9. Schlagleiste nach Anspruch 8,
**dadurch gekennzeichnet,**
**dass** die Befestigungsschraube (16.1) in eine als Sackloch ausgebildete Gewindeaufnahme des Schneidelementhalters (21) eingeschraubt ist.

10. Schlagleiste nach einem der Ansprüche 1 bis 9,
**dadurch gekennzeichnet,**
**dass** der Schneidelementhalter (21) radial außenliegend entgegengesetzt zur Werkzeug-Vorschubrichtung (V) eine Spanableitfläche (21.7) aufweist, die bündig in eine Ableitfläche 19) des Trägers (10) übergeht.

11. Schlagleiste nach einem der Ansprüche 1 bis 10,
**dadurch gekennzeichnet,**
**dass** an den Schneidelementhalter (21) quer zur Werkzeug-Vorschubrichtung (V) eine Frontfläche (12) eines Basisteils (11) des Trägers (10) anschließt.

12. Schlagleiste nach einem der Ansprüche 1 bis 11,
**dadurch gekennzeichnet,**
**dass** der Befestigungsansatz (21.9) im Querschnitt eine quadratische oder rechteckförmige Geometrie aufweist.

13. Schlagleiste nach Anspruch 1 bis 12,
**dadurch gekennzeichnet,**
**dass** die Mittellängsachse (M) der Gewindeaufnahme (24) vertikal zu der Anlagefläche (21.8) steht.

14. Schlagleiste nach einem der Ansprüche 1 bis 13,
**dadurch gekennzeichnet,**
**dass** der Schneidelementhalter (21) einen Boden (21.1) aufweist, der rechtwinklig an die Anlagefläche (21.8) anschließt.

15. Schlagleiste nach einem der Ansprüche 1 bis 14,
**dadurch gekennzeichnet,**
**dass** der Schneidelementhalter (21) eine entgegengesetzt zur Werkzeug-Vorschubrichtung (V) geneigt verlaufende Sitzfläche (21.6) einer Schneidelementaufnahme aufweist, an der die Schneidelemente (23) mit einem Stützabschnitt (23.6) flächig angekoppelt sind.

16. Schlagleiste nach einem der Ansprüche 1 bis 15,
**dadurch gekennzeichnet,**
**dass** der Schneidelementhalter (21) einen Aufnahmebereich aufweist, an dem mehrere Verschleißschutzplatten (22) aus Hartstoff in Schneideinsatz-Längsrichtung (L) aneinandergereicht sind, wobei die Verschleißschutzplatten (22) unmittelbar an die Schneidelemente (23) anschließen.

17. Schlagleiste nach Anspruch 16,
**dadurch gekennzeichnet,**
**dass** pro Schneidelement (23) jeweils zwei Verschleißschutzplatten (22) verbaut sind, wobei die Schneidelemente (23) in Schneideinsatz-Längsrichtung (L) eine doppelt so große Breite aufeisen, wie die Verschleißschutzplatten (22).

18. Schlagleiste nach einem der Ansprüche 1 bis 17,
**dadurch gekennzeichnet,**
**dass** die Schneidelemente (23) im Querschnitt dreieckförmig ausgebildet sind, und eine in Werkzeug-Vorschubrichtung (V) weisende Prallfläche (23.3) und eine dazu im Winkel stehende, sich entgegengesetzt zur Werkzeug-Vorschubrichtung (V) erstreckende Freifläche (23.1) aufweisen, und
**dass** zwischen der Freifläche (23.1) und der in Werkzeug-Vorschubrichtung (V) weisenden Vorschubnormalen (N) ein Freiwinkel (a) derart eingeschlossen ist, dass die Freifläche (23.1) von der Schneidkante in Richtung entgegensetzt zur Werkzeug-Vorschubrichtung (V) abfällt.

## Claims

1. Impact bar for an impact crusher, in particular a rotary impact crusher with a carrier (10) which has a recess (18), wherein one or more cutting inserts (20) are interchangeably fastened in the recess (18), wherein the cutting insert (20) has a cutting element holder (21) to which a plurality of cutting elements (23) consisting of a hard material are connected, wherein the cutting element holder (21) has a rear contact surface (21) extending in the opposite direction to the tool feed direction (V). 8), beyond which a fastening projection (21.9) integrally formed on the cutting element holder (21) projects, **characterized in that** the cutting elements (23) are arranged next to one another transversely to the tool feed direction (V) and form a cutting edge.

2. Impact bar according to claim 1,
**characterized by** this,
in that the cutting elements (23) are connected to the cutting element holder (21) with a material bond.

3. Impact bar according to claim 1 or claim 2,
**characterized in that** the recess (18) has a supporting surface (18.2) and a bearing surface (18.1) at an angle thereto, the supporting surface (18.2) pointing in the tool feed direction (V),
that the contact surface (21.8) is supported on the support surface (18.2), and
**in that** the cutting element holder (21) rests flat on the bearing surface (18.1) with a base adjoining the contact surface (21.8).

4. Impact bar according to one of the claims 1 to 3,
**characterized in that** the cutting element holder (21) is connected to the support (10) by means of at least one fastening attachment (21.9) which is inserted into a fastening receptacle.

5. Impact bar according to claim 4,
**characterized in that** the fastening attachment (21.9) has a threaded receptacle (24) which is aligned with a screw receptacle (16.1) which opens into the attachment receptacle.

6. Impact bar according to one of the claims 1 to 5,
**characterized in that** the cutting element holders (21) can be positioned in a pre-assembly position on the carrier (10), in which they can be adjusted relative to one another.

7. Impact bar according to one of the claims 4 to 6,
**characterized in that** the fastening attachment (21.9) is inserted with play in the attachment mount, and **in that**, when the thread connection is loosened, the cutting element holder (21) can be adjusted to a limited extent in the direction of the cutting edge longitudinal direction (L).

8. Impact bar according to one of the claims 1 to 7,
**characterized in that** the support (10) has screw receptacles (16) which are inserted into the support (10) starting from the rear side facing in the opposite direction to the tool feed direction (V), and
that fastening screws (16.1) are passed through the screw receptacles (16) and screwed into the cutting element holder (21).

9. Impact bar according to claim 8,
**characterized in that** the fastening screw (16.1) is screwed into a threaded receptacle of the cutting element holder (21) designed as a blind hole.

10. Impact bar according to one of the claims 1 to 9,
**characterized in that** the cutting element holder (21) has a chip deflection surface (21.7) radially on the outside, opposite to the tool feed direction (V), which merges flush with a deflection surface (19) of the carrier (10).

11. Impact bar according to one of claims 1 to 10,
**characterized in that** a front surface (12) of a base part (11) of the carrier (10) adjoins the cutting element holder (21) transversely to the tool feed direction (V).

12. Impact bar according to one of claims 1 to 11,
**characterized in that** the cross section of the fastening attachment (21.9) has a square or rectangular geometry.

13. Impact bar according to claims 1 to 12,
**characterized in that** the central longitudinal axis (M) of the threaded receptacle (24) is vertical to the contact surface (21.8).

14. Impact bar according to one of the claims 1 to 13,
**characterized in that** the cutting element holder (21) has a bottom (21.1) which adjoins the contact surface (21.8) at right angles.

15. Impact bar according to one of the claims 1 to 14,
**characterized in that** the cutting element holder (21) has a seat surface (21.6) of a cutting element receptacle which is inclined in the opposite direction to the tool feed direction (V) and to which the cutting elements (23) are coupled with a support section (23.6) in a planar manner.

16. Impact bar according to one of claims 1 to 15,
**characterized in that** the cutting element holder (21) has a receiving region at which a plurality of wear protection plates (22) made of hard material are lined up in the cutting insert longitudinal direction (L), wherein the wear protection plates (22) adjoin to the cutting elements (23).

17. Impact bar according to claim 16,
**characterized in that** two wear protection plates (22) are installed per cutting element (23), the cutting elements (23) having a width in the longitudinal direction (L) of the cutting insert which is twice as large as the wear protection plates (22).

18. Impact bar according to one of claims 1 to 17,
**characterized in that** the cutting elements (23) are triangular in cross section and have an impact surface (23.3) pointing in the tool feed direction (V) and a free surface (23.1) at an angle thereto and extending opposite to the tool feed direction (V), and **in that** a clearance angle (α) is enclosed between the clearance surface (23.1) and the feed normal (N) pointing in the tool feed direction (V) in such a way that the clearance surface (23.1) slopes from the cutting edge in the direction opposite to the tool feed direction (V).

## Revendications

1. Une barre à percussion pour un concasseur à percussion, en particulier un concasseur à percussion rotatif, avec un support (10) qui présente un évidement (18), une ou plusieurs plaquettes de coupe (20) étant fixées de manière interchangeable dans l'évidement (18), la plaquette de coupe (20) présentant un support d'éléments de coupe (21) auquel sont reliés plusieurs éléments de coupe (23) en matériau dur, le support d'éléments de coupe (21) présentant une surface de contact arrière (21) s'étendant dans le sens opposé à la direction d'avance de l'outil (V), au-delà duquel dépasse une saillie de fixation (21.9) formée d'un seul tenant sur le porte-élément de coupe (21), **caractérisé en ce que** les éléments de coupe (23) sont disposés les uns à côté des autres transversalement à la direction d'avance de l'outil (V) et forment une arête de coupe.

2. Barre d'impact selon la revendication 1,
**caractérisé en ce que** les éléments de coupe (23) sont reliés au support d'éléments de coupe (21) par une liaison matérielle.

3. Barre d'impact selon la revendication 1 ou la revendication 2,
**caractérisé en ce que** l'évidement (18) présente une surface d'appui (18.2) et une surface d'appui (18.1) formant un angle avec celle-ci, la surface d'appui (18.2) étant orientée dans la direction d'avance de l'outil (V), **en ce que** la surface de contact (21.8) est appuyée sur la surface d'appui (18.2), et **en ce que** le support de l'élément de coupe (21) repose à plat sur la surface d'appui (18.1) avec une base attenante à la surface d'appui (21.8).

4. Barre d'impact selon l'une des revendications 1 à 3,
**caractérisé en ce que** le porte-élément de coupe (21) est relié au support (10) au moyen d'au moins une attache de fixation (21.9) qui est insérée dans un réceptacle de fixation.

5. Barre d'impact selon la revendication 4,
**caractérisé en ce que** la fixation (21.9) comporte un réceptacle fileté (24) qui est aligné avec un réceptacle à vis (16.1) qui s'ouvre dans le réceptacle de fixation.

6. Barre d'impact selon l'une des revendications 1 à 5,
**caractérisé en ce que** les porte-éléments de coupe (21) peuvent être positionnés dans une position de prémontage sur le support (10), dans laquelle ils peuvent être réglés les uns par rapport aux autres.

7. Barre d'impact selon l'une des revendications 4 à 6,
**caractérisé en ce que** l'épaulement de fixation (21.9) est inséré avec jeu dans le support de fixation, et **en ce que**, lorsque le raccord fileté est desserré, le support de l'élément de coupe (21) peut être réglé de manière limitée dans le sens de la direction longitudinale de l'arête de coupe (L).

8. Barre d'impact selon l'une des exigences 1 à 7,
**caractérisé en ce que** le support (10) comporte des logements de vis (16) qui sont insérés dans le support (10) en partant de la face arrière orientée dans la direction opposée à la direction d'avance de l'outil (V), et que les vis de fixation (16.1) sont passées à travers les réceptacles de vis (16) et vissées dans le support de l'élément de coupe (21).

9. Barre d'impact selon la revendication 8,
**caractérisé en ce que** la vis de fixation (16.1) est vissée dans un réceptacle fileté, conçu comme un trou borgne, du support de l'élément de coupe (21).

10. Barre d'impact selon l'une des revendications 1 à 9,
**caractérisé en ce que** le porte-élément de coupe (21) présente une surface de déviation des copeaux (21.7) radialement à l'extérieur, dans le sens opposé à la direction d'avance de l'outil (V), qui se prolonge à fleur dans une surface de déviation (19) du porte-élément (10).

11. Barre d'impact selon l'une des revendications 1 à 10,
**caractérisé en ce qu'**une surface frontale (12) d'une partie de base (11) du support (10) se raccorde au porte-élément de coupe (21) transversalement à la direction d'avance de l'outil (V).

12. Barre d'impact selon l'une des revendications 1 à 11,
**caractérisé en ce que** l'attache de fixation (21.9) a une géométrie carrée ou rectangulaire en section transversale.

13. Barre d'impact selon les revendications 1 à 12,
**caractérisé en ce que** l'axe longitudinal central (M) du porte-fil (24) est vertical par rapport à la surface de positionnement (21.8).

14. Barre d'impact selon l'une des revendications 1 à 13,
**caractérisé en ce que** le support de l'élément de coupe (21) possède une base (21.1) qui se raccorde à la surface de contact (21.8) à angle droit.

15. Barre d'impact selon l'une des revendications 1 à 14,
**caractérisé en ce que** le porte-élément de coupe (21) présente une surface d'appui (21.6) d'un logement d'élément de coupe qui est inclinée dans le sens opposé à la direction d'avance de l'outil (V) et à laquelle les éléments de coupe (23) sont couplés de manière plane avec une section de support (23.6).

16. Barre d'impact selon l'une des revendications 1 à 15,
**caractérisé en ce que** le porte-éléments de coupe (21) présente une zone de réception dans laquelle plusieurs plaques de protection contre l'usure (22) en matériau dur sont amenées les unes aux autres dans la direction longitudinale (L) des plaquettes de coupe, les plaques de protection contre l'usure (22) étant directement adjacentes aux éléments de coupe (23).

17. Barre d'impact selon la revendication 16,
**caractérisé en ce que** deux plaques de protection contre l'usure (22) sont installées par élément de coupe (23), les éléments de coupe (23) ayant une largeur dans la direction longitudinale (L) de la plaquette de coupe qui est deux fois plus grande que les plaques de protection contre l'usure (22).

18. Barre d'impact selon l'une des revendications 1 à 17,
**caractérisé en ce que** les éléments de coupe (23) ont une section transversale triangulaire et présentent une surface d'impact (23.3) orientée dans la direction d'avance de l'outil (V) et une surface libre (23.1) formant un angle avec celle-ci et s'étendant à l'opposé de la direction d'avance de l'outil (V), et **en ce qu'**un angle de dépouille (a) est inclus entre la surface de dépouille (23.1) et la normale d'avance (N) orientée dans la direction d'avance de l'outil (V) de telle sorte que la surface de dépouille (23.1) tombe du tranchant dans la direction opposée à la direction d'avance de l'outil (V).
